# EUROPÄISCHE PATENTSCHRIFT

(11) **EP 2 046 672 B1**
(45) Veröffentlichungstag und Bekanntmachung des Hinweises auf die Patenterteilung: **16.12.2009**
(21) Anmeldenummer: 07765610.6
(22) Anmeldetag: 26.06.2007
(51) Int. Cl.: B65H 20/34

(54) **BETRIEBSVERFAHREN FÜR EINEN SCHLINGENSPEICHER MIT ZUGAUSGLEICH, DATENTRÄGER UND SCHLINGENSPEICHER**
OPERATION METHOD FOR A LOOPING PIT WITH DRAG COMPENSATION, DATA CARRIER AND LOOPING PIT
PROCÉDÉ D'EXPLOITATION D'UNE FOSSE BOUCLAGE AVEC ÉQUILIBRAGE DES VOIES, SUPPORT DE DONNÉES ET FOSSE BOUCLAGE

(30) Priorität: 28.07.2006 DE 102006035008
(43) Veröffentlichungstag der Anmeldung: 15.04.2009
(73) Patentinhaber: SIEMENS AKTIENGESELLSCHAFT, 80333 München (DE)
(72) Erfinder: SCHULZE, Bertram, 91353 Hausen (DE)
(86) Internationale Anmeldenummer: PCT/EP2007/056335
(87) Internationale Veröffentlichungsnummer: WO 2008/012154

(56) Entgegenhaltungen:
- EP-A- 0 425 715
- US-A- 4 915 282
- US-A1- 2004 118 892

## Beschreibung

Die vorliegende Erfindung betrifft ein Betriebsverfahren für einen Schlingenspeicher, mittels dessen ein Abschnitt eines Bandes pufferbar ist. Sie betrifft weiterhin einen Datenträger mit einem auf dem Datenträger gespeicherten Steuerprogramm zur Durchführung eines derartigen Betriebsverfahrens. Schließlich betrifft die vorliegende Erfindung einen Schlingenspeicher, mittels dessen ein Abschnitt eines Bandes pufferbar ist.

Schlingenspeicher und Betriebsverfahren für Schlingenspeicher sind allgemein bekannt. Im Stand der Technik wird das Band dem Schlingenspeicher an einem Speichereingang zugeführt. An einem Speicherausgang wird das Band von dem Schlingenspeicher abgegeben. Mittels einer Zugmesseinrichtung wird ein im Band herrschender Zug erfasst. Die Zugmesseinrichtung kann alternativ am Speichereingang oder am Speicherausgang angeordnet sein. Der erfasste Zug wird einer Steuereinrichtung zugeführt. Anhand des erfassten Zuges führt die Steuereinrichtung einen Speicherzustand des Schlingenspeichers nach.

Der Schlingenspeicher kann weiterhin angetriebene Rollen aufweisen, die zwischen dem Speichereingang und dem Speicherausgang angeordnet sind. Die Steuereinrichtung kann für diese Rollen Steuersignale ermitteln und an die angetriebenen Rollen ausgeben. In diesem Fall wird das im Schlingenspeicher gepufferte Band von den angetriebenen Rollen entsprechend den Steuersignalen beaufschlagt.

Schlingenspeicher für Bänder weisen in der Regel eine Vielzahl von Rollen auf, wobei das Band von Rolle zu Rolle alternierend die Oberseite und die Unterseite der Rollen umschlingt. Die Rollen sind gegeneinander höhenverstellbar. Durch Einstellen eines vertikalen Abstands der Rollen voneinander kann die Länge des vom Schlingenspeicher gepufferten Bandabschnitts variiert werden. Das Einstellen des vertikalen Abstands erfolgt üblicherweise momenten- oder geschwindigkeitsgeregelt in Abhängigkeit von einem Sollfüllgrad des Schlingenspeichers. Sofern zwischen dem Speichereingang und dem Speicherausgang angetriebene Rollen angetrieben sind, werden die Rollen in Abhängigkeit des Momenten- bzw. Geschwindigkeitssollwertes, mit dem der vertikale Abstand eingestellt wird, sowie in Abhängigkeit von einer Einlaufgeschwindigkeit und/oder einer Auslaufgeschwindigkeit, mit der das Band dem Schlingenspeicher zugeführt wird bzw. von ihm abgegeben wird, individuell momenten- oder geschwindigkeitsgeregelt.

Wenn das Moment bzw. die Geschwindigkeit, mit dem bzw. mit der der vertikale Abstand der Rollen voneinander eingestellt wird, fehlerhaft eingestellt wird, beeinflusst diese fehlerhafte Einstellung den Zug in dem Bandabschnitt, der sich im Schlingenspeicher befindet. Derartige Zugbeeinflussungen können negative Auswirkungen auf dem Schlingenspeicher nachgeordnete Einrichtungen haben. Im Stand der Technik wird zur Vermeidung von Zugschwankungen der Zug - z. B. ausgangsseitig - erfasst und der Steuereinrichtung zugeführt. Die Steuereinrichtung korrigiert die vertikale Einstellgschwindigkeit in Abhängigkeit von dem erfassten Zug.

Aus der US 2004/118892 A1 ist ein Herfahren zum Regeln der Spannung eines gewebten Materials bekannt. Bei diesem Verfahren wird an zwei Stellen des Materials die dortige Zugspannung erfasst und einer Steuereinrichtung zugeführt. Die Steuereinrichtung ermittelt für eine angetriebene Rolle, die sich zwischen den beiden genannten Stellen befindet, eine Solldrehzahl, um den ausgangsseitigen Zug an einen Sollzug heranzuführen. Sie steuert die Rolle entsprechend an. Anhand des einlaufseitige Zugs wird eine vorgelagerte Rolle, von der das gewebte Material abgespult wird, gesteuert.

Der US 4,915,282 A ist ein ähnlicher Offenbarungsgehalt zu entnehmen.

Der Schlingenspeicher des Standes der Technik arbeitet bereits recht gut. Seine Betriebsweise ist jedoch verbesserbar.

Die Aufgabe der vorliegenden Erfindung besteht darin, ein derart verbessertes Betriebsverfahren für einen Schlingenspeicher und die hiermit korrespondierenden Gegenstände (Datenträger mit einem entsprechenden Steuerprogramm, entsprechend ausgebildeter Schlingenspeicher) zur Verfügung zu stellen.

Die Aufgabe wird durch ein Betriebsverfahren für einen Schlingenspeicher gelöst, das die Merkmale des.Anspruchs 1 aufweist. Die Aufgabe wird weiterhin durch einen Datenträger mit den Merkmalen des Anspruchs 8 und einen Schlingenspeicher mit den Merkmalen des Anspruchs 9 gelöst.

Erfindungsgemäß wird das Band dem Schlingenspeicher an einem Speichereingang zugeführt. Von dem Schlingenspeicher wird das Band an einem Speicherausgang abgegeben. Es werden sowohl der eingangsseitige Zug als auch der äusgangsseitige Zug mittels entsprechender Zugmesseinrichtungen erfasst und der Steuereinrichtung zugeführt. Die Steuereinrichtung ermittelt in Abhängigkeit von dem eingangsseitigen Zug und dem ausgangsseitigen Zug ein Steuersignal für mindestens eine zwischen dem Speichereingang und dem Speicherausgang angeordnete angetriebene Rolle und gibt dieses Steuersignal an die mindestens eine angetriebene Rolle aus. Die mindestens eine angetriebene Rolle beaufschlagt das im Schlingenspeicher gepufferte Band entsprechend dem Steuersignal. Hierbei ermittelt die Streuereinrichtung das Steuersignal derart, dass eine Zugdifferenz zwischen dem eingangsseitigen und dem ausgangsseitigen Zug in Richtung auf eine Söllzugdifferenz geführt wird.

Durch diese Maßnahmen wird erreicht, dass der Zug in dem im Schlingenspeicher gepufferten Band vom Speichereingang zum Speicherausgang einen definierten Verlauf aufweist. Weiterhin ergibt sich durch diese Vorgehensweise ergibt sich eine relativ einfache Ermittlung des Steuersignal.

vorzugsweise ist der Betrag der Sollzugdifferenz erheblich kleiner als der eingangsseitige Zug und der ausgangsseitige Zug. Durch diese Maßnahme wird erreicht, dass der Zug im Band, soweit es sich im Schlingenspeicher befindet, im Wesentlichen einheitlich ist. Vorzugsweise weist die Sollzugdifferenz sogar den Wert Null auf.

In der Regel sind zwischen dem Speichereingang und dem Speicherausgang zusätzlich zu der mindestens einen angetriebenen Rolle nicht angetriebene Rollen vorhanden. Vorzugsweise ist die Anzahl der nicht angetriebenen Rollen größer als die Anzahl der angetriebenen Rollen. Durch diese Maßnahme können insbesondere der steuerungstechnische Aufwand und auch der bautechnische Aufwand minimal gehalten werden.

Wenn die Anzahl der angetriebenen Rollen mindestens drei beträgt, sind zwischen je zwei angetriebenen Rollen vorzugsweise gleich viele nicht angetriebene Rollen angeordnet. Durch diese Maßnahme ergibt sich eine gleichmäßige Zugbeaufschlagung des Bandes. Weiterhin wird durch diese Maßnahme die Ermittlung der Steuersignale vereinfacht.

Es ist möglich, dass der Schlingenspeicher mehrere sequentiell aufeinander folgende Speicherabschnitte aufweist. In diesem Fall kann es sein, dass jedem Speicherabschnitt ein eigener Sollfüllgrad vorgegeben wird und jeder Speicherabschnitt derart betrieben wird, dass ein Istfüllgrad des jeweiligen Speicherabschnitts dem korrespondierenden Sollfüllgrad angenähert wird. Durch diese Maßnahme ist eine flexiblere Betriebweise des Schlingenspeichers möglich.

Vorzugsweise ist im Falle des Vorhandenseins mehrerer sequentiell aufeinander folgender Speicherabschnitte in mindestens zwei der Speicherabschnitte je mindestens eine angetriebene Rolle angeordnet. In diesem Fall wird von der Steuereinrichtung für jede angetriebene Rolle in Abhängigkeit von dem eingangsseitigen Zug und dem ausgangsseitigen Zug ein jeweiliges Steuersignal ermittelt und an die jeweilige angetriebene Rolle ausgegeben. Das im Schlingenspeicher gepufferte Band wird von jeder angetriebenen Rolle entsprechend dem jeweiligen Steuersignal beaufschlagt. Trotz der voneinander unabhängigen Füllgrade der einzelnen Speicherabschnitte wird in diesem Fall die Ansteuerung der angetriebenen Rollen derart vorgenommen, dass sich der Zug im Band wie gewünscht einstellt.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: ein Blockschaltbild eines Schlingenspeichers und
- FIG 2 bis 5: Ablaufdiagramme.

FIG 1 zeigt schematisch den Aufbau eines Schlingenspeichers, mittels dessen ein Abschnitt eines Bandes 1 pufferbar ist.

Der Schlingenspeicher weist einen Speichereingang 2 auf, an dem dem Schlingenspeicher das Band 1 zuführbar ist. Das Zuführen erfolgt mit einer Einlaufgeschwindigkeit v1. Der Speichereingang 2 kann gemäß FIG 1 beispielsweise als S-Rolle ausgebildet sein.

Der Schlingenspeicher weist ferner einen Speicherausgang 3 auf. Über den Speicherausgang 3 ist das Band 1 von dem Schlingenspeicher abgebbar. Das Abgeben erfolgt mit einer Auslaufgeschwindigkeit v2. Der Speicherausgang 3 kann - ebenso wie der Speichereingang 2 - beispielsweise als S-Rolle 3 ausgebildet sein.

Zwischen dem Speichereingang 2 und dem Speicherausgang 3 ist eine Vielzahl von oberen Rollen 4 und unteren Rollen 5, 6 angeordnet. Die unteren Rollen 5, 6 sind in der Regel ortsfest angeordnet. Mindestens eine der unteren Rollen 5, 6 - hier die mit dem Bezugszeichen 6 versehenen Rollen - ist angetrieben.

Die oberen Rollen 4 sind in der Regel an Traversen 7 angeordnet. Die Traversen 7 sind hebbar und senkbar. Durch Heben bzw. Senken der Traversen 7 kann ein Istfüllgrad des Schlingenspeichers (im Ergebnis also die Länge des im Schlingenspeicher gepufferten Bandes 1) eingestellt werden.

Der Schlingenspeicher weist weiterhin Führungsrollen 8 auf. Die Führungsrollen 8 sind verkippbar. Mittels der Führungsrollen 8 ist ein seitliches Auswandern des Bandes 1 beeinflussbar, insbesondere verhinderbar und/oder beseitigbar.

Weiterhin weist der Schlingenspeicher eine eingangsseitige Zugmesseinrichtung 9 und eine ausgangsseitige Zugmesseinrichtung 10 auf. Mittels der eingangsseitigen Zugmesseinrichtung 9 ist ein eingangsseitiger Zug Z1 messbar, der am Speichereingang 2 im Band 1 herrscht. Mittels der ausgangsseitigen Zugmesseinrichtung 10 ist ein ausgangsseitiger Zug Z2 erfassbar, der am Speicherausgang 3 im Band 1 herrscht.

Schließlich weist der Schlingenspeicher eine Steuereinrichtung 11 auf. Die Steuereinrichtung 11 ist mittels eines Steuerprogramms 12 programmiert. Das Steuerprogramm 12 ist auf einem Datenträger 13 (z. B. einer CD-ROM 13) in ausschließlich maschinenlesbarer Form gespeichert. Mittels des Datenträgers 13 kann das Steuerprogramm 12 der Steuereinrichtung 11 zugeführt werden und die Steuereinrichtung 11 so programmiert werden.

Auf Grund der Programmierung mit dem Steuerprogramm 12 betreibt die Steuereinrichtung 11 den Schlingenspeicher gemäß einem Betriebsverfahren, das nachfolgend in Verbindung mit FIG 2 näher erläutert wird. Ergänzend ist FIG 1 mit heranzuziehen.

Gemäß FIG 2 nimmt die Steuereinrichtung 11 in einem Schritt S1 einen Sollzug Z* entgegen. Beispielsweise kann ein in FIG 1 nicht dargestellter Bediener der Steuereinrichtung 11 den Sollzug Z* vorgeben. Der Sollzug Z* kann alternativ durch das Steuerprogramm 12 fest vorgegeben sein. Wiederum alternativ ist möglich, dass der Sollzug Z* durch externe Umstände (beispielsweise den Betriebszustand einer dem Schlingenspeicher nachgeordneten Anlage) bestimmt ist. Im Rahmen der vorliegenden Erfindung kommt es nicht darauf an, auf welche Art und Weise der Sollzug Z* gegeben ist.

In einem Schritt S2 bestimmt die Steuereinrichtung 11 eine Änderung δF* eines Sollfüllgrades des Schlingenspeichers. In der Regel bestimmt die Steuereinrichtung 11 die Sollfüllgradänderung δF* anhand eines Zeittaktes, mit dem sie arbeitet, in Verbindung mit der Einlaufgeschwindigkeit v1 und der Auslaufgeschwindigkeit v2.

In einem Schritt S3 nimmt die Steuereinrichtung 11 von den Zugmesseinrichtungen 9, 10 die von den Zugmesseinrichtungen 9, 10 erfassten Züge Z1, Z2 entgegen.

In einem Schritt S4 ermittelt die Steuereinrichtung 11 eine Sollhebezustandsänderung δh* für die Traversen 7. Sie ermittelt die Sollhebezustandsänderung δh* als Funktion der Sollfüllgradänderung δF*, des Sollzuges Z* sowie mindestens eines der beiden Züge Z1, Z2. Die Sollhebezustandsänderung δh* kann insbesondere mit einem Momenten- oder einem Geschwindigkeitssollwert korrespondieren. Der Schritt S4 wird später in Verbindung mit FIG 3 näher erläutert werden.

In einem Schritt S5 ermittelt die Steuereinrichtung 11 für jede angetriebene untere Rolle 6 einen Momentsollwert m* oder einen Drehzahlsollwert n*. Sie ermittelt die Sollwerte m*, n* in Abhängigkeit von der Position der jeweiligen angetriebenen unteren Rolle 6 im Schlingenspeicher, der Einlaufgeschwindigkeit v1, der Auslaufgeschwindigkeit v2, der Sollhebezustandsänderung δh* sowie der beiden Züge Z1, Z2. Der Schritt S5 wird in Verbindung mit FIG 4 näher erläutert werden.

In einem Schritt S6 gibt die Steuereinrichtung 11 die Sollhebezustandsänderung δh* an die Traversen 7 aus. Weiterhin gibt sie im Rahmen des Schrittes S6 die Sollwerte m*, n* an die angetriebenen Rollen 6 aus. Die Sollwerte m*, n* entsprechen Steuersignalen im Sinne der vorliegenden Erfindung.

Die Traversen 7 werden auf Grund der vorgegebenen Sollhebezustandsänderung δh* entsprechend verstellt. Ein Istfüllgrad des Schlingenspeichers wird daher entsprechend der ermittelten Sollfüllgradänderung δF* angepasst. Der Istfüllgrad des Schlingenspeichers wird dem korrespondierenden Sollfüllgrad zumindest angenähert.

In gleicher Weise beaufschlagen die angetriebenen Rollen 6 das im Schlingenspeicher gepufferte Band 1 entsprechend den Sollwerten m*, n*.

In einem Schritt S7 prüft die Steuereinrichtung 11, ob die Steuerung des Schlingenspeichers beendet werden soll. Wenn dies der Fall ist (beispielsweise, weil der Schlingenspeicher stillgesetzt wird) ist das Verfahren von FIG 2 beendet. Anderenfalls geht die Steuereinrichtung 11 zum Schritt S1 oder zum Schritt S2 zurück.

Zur Implementierung des Schrittes S4 von FIG 2 sind verschiedene Vorgehensweisen möglich. So ist es beispielsweise möglich, den Schritt S4 als in sich geschlossenen, einheitlichen Ermittlungsprozess auszugestalten. Gemäß FIG 3 wird folgende Vorgehensweise bevorzugt:

In einem Schritt S11 ermittelt die Steuereinrichtung 11 zunächst die Sollhebezustandsänderung δh* als Funktion der Sollfüllgradänderung δF*. Weiterhin ermittelt die Steuereinrichtung 11 in einem Schritt S12 anhand des eingangsseitigen Zuges Z1 und/oder des ausgangsseitigen Zuges Z2 einen effektiven Zug Z. Beispielsweise kann die Steuereinrichtung 11 als effektiven Zug Z einen der beiden Züge Z1, Z2 übernehmen. Alternativ könnte die Steuereinrichtung 11 beispielsweise den Mittelwert der beiden Züge Z1, Z2 ermitteln.

In einem Schritt S13 prüft die Steuereinrichtung 11, ob der effektive Zug Z größer als der Sollzug Z* ist. Wenn dies der Fall ist, erniedrigt die Steuereinrichtung 11 in einem Schritt S14 die Sollhebezustandsänderung δh* um einen Korrekturwert, der von der Differenz des effektiven Zuges Z und des Sollzuges Z* abhängig ist.

Wenn der effektive Zug Z nicht größer als der Sollzug Z* ist, prüft die Steuereinrichtung 11 in einem Schritt S15 ob der effektive Zug Z kleiner als der Sollzug Z* ist. Wenn dies der Fall ist, erhöht die Steuereinrichtung 11 in einem Schritt S16 die Sollhebezustandsänderung δh* um einen Korrekturwert, der von der Differenz des effektiven Zuges Z und des Sollzuges Z* abhängig ist.

Aus FIG 3 ist ersichtlich, dass die Sollhebezustandsänderung δh* im Wesentlichen durch die Sollfüllgradänderung δF* bestimmt ist. Sie hängt - wenn auch nur in geringem Umfang - jedoch auch von der Abweichung des effektiven Zuges Z vom Sollzug Z* ab.

In ähnlicher Weise ist es auch bezüglich des Schrittes S5 möglich, den Schritt S5 als einheitlichen Schritt zu implementieren. Gemäß FIG 4 wird jedoch folgende Vorgehensweise bevorzugt:

In einem Schritt S21 ermittelt die Steuereinrichtung 11 die Drehzahlsollwerte n* für die angetriebenen Rollen 6 als Funktion der Einlaufgeschwindigkeit v1, der Auslaufgeschwindigkeit v2 und der Sollhebezustandsänderung δh*.

In einem Schritt S22 ermittelt die Steuereinrichtung 11 anhand des ausgangsseitigen Zuges Z2 und des eingangsseitigen Zuges Z1 eine Zugdifferenz δz.

In einem Schritt S23 prüft die Steuereinrichtung 11, ob die Zugdifferenz δZ größer als eine Sollzugdifferenz δz* ist. Wenn dies der Fall ist, erhöht die Steuereinrichtung 11 in einem Schritt S24 die Drehzahlsollwerte n* für die angetriebenen Rollen 6.

Wenn die Zugdifferenz δZ nicht größer als die Sollzugdifferenz δz* ist, prüft die Steuereinrichtung 11 in einem Schritt S25, ob die Zugdifferenz δz* kleiner als die Sollzugdifferenz δz* ist. Wenn dies der Fall ist, erniedrigt die Steuereinrichtung 11 in einem Schritt S26 die Drehzahlsollwerte n* für die angetriebenen Rollen 6.

Aus FIG 4 ist ersichtlich, dass die Drehzahlsollwerte n* im Wesentlichen durch die Geschwindigkeiten v1, v2 und die Sollhebezustandsänderung δh* bestimmt sind. Sie hängen jedoch auch - wenn auch nur in geringfügigem Umfang - von den Zügen Z1 und Z2 ab. Insbesondere hängen sie davon ab, ob die Zugdifferenz δz größer oder kleiner als die Sollzugdifferenz δz* ist. In beiden Fällen werden die Drehzahlsollwerte n* der angetriebenen Rollen 6 derart korrigiert, dass die Zugdifferenz δz in Richtung auf die Sollzugdifferenz δz* geführt wird.

Die obenstehend in Verbindung mit FIG 4 beschriebene Vorgehensweise ist in analoger Weise realisierbar, wenn anstelle der Drehzahlsollwerte n* Momentsollwerte m* ermittelt werden sollen.

Die Sollzugdifferenz δz* kann prinzipiell einen beliebigen Wert aufweisen. Vorzugsweise ist der Betrag der Sollzugdifferenz δZ* erheblich kleiner als der eingangsseitige Zug Z1 und der ausgangsseitige Zug Z2. Insbesondere kann die Sollzugdifferenz δ* den Wert Null aufweisen.

Es ist möglich, dass alle Rollen 4, 5, 6 angetrieben sind. In der Regel sind zumindest die oberen Rollen 4 nicht angetrieben. Zwischen dem Speichereingang 2 und dem Speicherausgang 3 sind daher zusätzlich zu den angetriebenen Rollen 6 nicht angetriebene Rollen 4, 5 vorhanden.

Es ist weiterhin möglich, dass alle unteren Rollen 5, 6 angetrieben sind. Gemäß FIG 1 ist jedoch nur ein Teil der unteren Rollen 5, 6 angetrieben, nämlich die mit dem Bezugszeichen 6 angetriebenen unteren Rollen. Im Ergebnis ist daher die Anzahl der nicht angetriebenen Rollen 4, 5 größer als die Anzahl der angetriebenen Rollen 6.

Wenn nicht alle Rollen 4, 5, 6 angetrieben sind, sind die angetriebenen Rollen 6 im allgemeinen Fall beliebig zwischen Speichereingang 2 und Speicherausgang 3 verteilt. Auch ist die Anzahl der angetriebenen Rollen 6 prinzipiell beliebig.

In der Regel ist die Anzahl der angetriebenen Rollen 6 größer als zwei. Sie beträgt also mindestens drei. Gemäß FIG 1 sind sogar vier angetriebene Rollen 6 vorhanden. Gemäß FIG 1 sind weiterhin zwischen je zwei angetriebenen Rollen 6 gleich viele nicht angetriebene Rollen 4, 5 angeordnet. Letztgenannte Aussage gilt vorzugsweise unabhängig davon, ob zusätzlich zu den oberen Rollen 4 und den nicht angetriebenen unteren Rollen 5 die Führungsrollen 8 als nicht angetriebene Rollen mitgezählt werden.

Es ist möglich, dass der Schlingenspeicher stets einheitlich betrieben wird. Beispielsweise kann der Schlingenspeicher nur eine einzige Traverse 7 aufweisen. Auch bei der Ausgestaltung gemäß FIG 1, bei der mehrere Traversen 7 vorhanden sind, ist ein einheitlicher Betrieb möglich. In diesem Fall müssen alle Traversen 7 stets gleichartig angesteuert werden.

Jede Traverse 7 definiert einen Speicherabschnitt 14, wobei die Speicherabschnitte 14 sequentiell aufeinander folgen. Bei entsprechender Ausgestaltung der Steuereinrichtung 11 ist es möglich, die einzelnen Speicherabschnitte 14 unabhängig voneinander zu betreiben. Dies wird nachfolgend in Verbindung mit FIG 5 näher erläutert.

FIG 5 weist den gleichen Prinzipaufbau auf wie FIG 2. Nachfolgend wird daher nur auf die Unterschiede zu FIG 2 näher eingegangen.

Gemäß FIG 5 ist der Schritt S2 durch einen Schritt S31 ersetzt. Im Schritt S31 bestimmt die Steuereinrichtung 11 für jeden Speicherabschnitt 14 eine eigene Sollfüllgradänderung δFi* (i steht als Index für den jeweiligen Speicherabschnitt. 14). Die Ermittlung der Sollfüllgradänderungen δFi* ist an sich bekannt. Beispielsweise können einzelne der Speicherabschnitte 14 deaktiviert werden, so dass sie mit einem konstanten Füllgrad von 50 % betrieben werden.

Weiterhin ist gemäß FIG 5 der Schritt S4 durch einen Schritt S32 ersetzt. Im Schritt S32 ermittelt die Steuereinrichtung 11 für jeden Speicherabschnitt 14 individuell eine Sollhebezustandsänderung δhi*. Der Index i steht auch hier für den jeweiligen Speicherabschnitt 14. An jeden Speicherabschnitt 14 wird individuell die jeweilige Sollhebezustandsänderung δhi* ausgegeben. Jeder Speicherabschnitt 14 wird somit derart betrieben, dass ein Istfüllgrad des jeweiligen Speicherabschnitts 14 dem korrespondierenden Sollfüllgrad angenähert wird.

Der Schritt S5 hingegen bleibt bei der Ausgestaltung von FIG 5 erhalten. Die Steuereinrichtung 11 ermittelt also auch bei der Ausgestaltung von FIG 5 für jede angetriebene Rolle 6 in Abhängigkeit von dem eingangsseitigen Zug Z1 und dem ausgangsseitigen Zug Z2 einen entsprechenden Moment- bzw. Drehzahlsollwert m*, n* und gibt ihn an die jeweilige angetriebene Rolle 6 aus. Das im Schlingenspeicher gepufferte Band 1 wird somit von jeder angetriebenen Rolle 6 entsprechend dem jeweiligen Sollwert m*, n* beaufschlagt. Diese Aussage gilt weiterhin, obwohl die angetriebenen Rollen 6 über die Speicherabschnitte 14 verteilt sind und den Speicherabschnitten 14 voneinander verschiedene Sollhebezustandsänderungen δhi* vorgegeben werden. Der einzige Unterschied besteht darin, dass im Rahmen des Schrittes S32 bei der Ermittlung der Drehzahlsollwerte n* für jede angetriebene Rolle 6 die Sollhebezustandsänderung δhi* des Speicherabschnitts 14 berücksichtigt wird, in der die jeweilige angetriebene Rolle 6 angeordnet ist.

Mittels der vorliegenden Erfindung ist auf einfache Weise ein gegenüber dem Stand der Technik überlegener Betrieb des Schlingenspeichers erreichbar. Da weiterhin der ausgangsseitige Zug Z2 auch bei Schlingenspeichern des Standes der Technik erfasst wird und bei manchen Schlingenspeichern sogar auch der eingangsseitige Zug erfasst wird, ist für Nachrüstungen lediglich eine Anpassung des Steuerprogramms 12 der Steuereinrichtung 11 erforderlich, gegebenenfalls zuzüglich der Nachrüstung der eingangsseitigen Zugmesseinrichtung 9.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Betriebsverfahren für einen Schlingenspeicher, mittels dessen ein Abschnitt eines Bandes (1) pufferbar ist,
- wobei das Band (1) dem Schlingenspeicher an einem Speichereingang (2) zugeführt wird und von dem Schlingenspeicher an einem Speicherausgang (3) abgegeben wird,
- wobei mittels einer eingangsseitigen Zugmesseinrichtung (9) ein am Speichereingang (2) im Band (1) herrschender eirigangsseitiger Zug (Z1) und mittels einer ausgangsseitigen Zugmesseinrichtung (10) ein am Speicherausgang (3) im Band (1), herrschender ausgangsseitiger Zug (Z2) erfässt werden,
- wobei der eingangsseitige Zug (Z1) und der ausgangsseitige Zug (Z2) einer Steuereinrichtung (11) zugeführt werden,
- wobei von der Steuereinrichtung (11) für mindestens eine zwischen dem Speichereingang (2) und dem Speicherausgang (3) angeordnete angetriebene Rolle (6) in Abhängigkeit von dem eingangsseitigen Zug (Z1) und dem ausgangsseitigen Zug (Z2) ein Steuersignal (m*, n*) ermittelt und an die mindestens eine angetriebene Rolle (6) ausgegeben wird,
- wobei das im Schlingenspeicher gepufferte Band (1) von der mindestens einen angetriebenen Rolle (6) entsprechend dem Steuersignal (m*, n*) beaufschlagt wird,
- wobei das Steuersignal (m*, n*) von der Steuereinrichtung (11) derart ermittelt wird, dass eine Zugdifferenz (δZ) zwischen dem eingangsseitigen und dem ausgangsseitigen Zug (Z1, Z2) in Richtung auf eine Sollzugdifferenz (δZ*) geführt wird.

2. Betriebsverfahren nach Anspruch 1,
**dadurch gekennzeichnet,**
**dass** der Betrag der Sollzugdifferenz (δZ*) erheblich kleiner als der eingangsseitige Zug (Z1) und der ausgangsseitige Zug (Z2) ist.

3. Betriebsverfahren nach Aspruch 2,
**dadurch gekennzeichnet,**
**dass** die Sollzugdifferenz (δZ*) den Wert Null aufweist.

4. Betriebsverfahren nach einem der obigen Ansprüche,
**dadurch gekennzeichnet,**
**dass** zwischen dem Speichereingang (2) und dem Speicherausgang (3) zusätzlich zu der mindestens einen angetriebenen Rolle (6) nicht angetriebene Rollen (4, 5) vorhanden sind und dass die Anzahl der nicht angetriebenen Rollen (4, 5) größer als die Anzahl der angetriebenen Rollen (6) ist.

5. Betriebsverfahren nach Anspruch 4,
**dadurch gekennzeichnet,**
**dass** die Anzahl der angetriebenen Rollen (6) mindestens drei beträgt und dass wischen je zwei angetriebenen Rollen (6) gleich viele nicht angetriebene Rollen (4, 5) angeordnet sind.

6. Betriebsverfahren nach einem der obigen Ansprüche,
**dadurch gekennzeichnet,**
**dass** der Schlingenspeicher mehrere sequentiell aufeinander folgende Speicherabschnitte (14) aufweist, dass jedem Speicherabschnitt (14) ein eigener Sollfüllgrad vorgegeben wird und dass jeder Speicherabschnitt (14) derart betrieben wird, dass ein Istfüllgrad des jeweiligen Speicherabschnitts (14) dem korrespondierenden Sollfüllgrad angenähert wird.

7. Betriebsverfahren nach Anspruch 6,
**dadurch gekennzeichnet,**
**dass** in mindestens zwei der Speicherabschnitte (14) je mindestens eine angetriebene Rolle (6) angeordnet ist, dass von der Steuereinrichtung (11) für jede angetriebene Rolle (6) in Abhängigkeit von dem eingangsseitigen Zug (Z1) und dem ausgangsseitigen Zug (Z2) ein jeweiliges Steuersignal (m*, n*) ermittelt und an die jeweilige angetriebene Rolle (6) ausgegeben wird und dass das im Schlingenspeicher gepufferte Band (1) von jeder angetriebenen Rolle (6) entsprechend dem jeweiligen Steuersignal (m*, n*) beaufschlagt wird.

8. Datenträger mit einem auf dem Datenträger gespeicherten Steuerprogramm (12), wobei das Steuerprogramm (12) bewirkt, dass eine Steuereinrichtung (11) für einen Schlingenspeicher einen eingangsseitigen Zug (Z1) und einen ausgangsseitigen Zug (Z2) entgegen nimmt, für mindestens eine angetriebene Rolle (6) in Abhängigkeit von dem eingangsseitigen Zug (Z1) und dem ausgangsseitigen Zug (Z2) ein Steuersignal (m*, n*) ermittelt und das Steuersignal (m*, n*) an die mindestens eine angetriebene Rolle (6) ausgibt, wenn das Steuerprogramm (12) von der Steuereinrichtung (11) ausgeführt wird, wobei das Steuersignal (m*, n*) von der Steuereinrichtung (11) derart ermittelt wird, dass eine Zugdifferenz (δZ) zwischen dem eingangsseitigen und dem ausgangsseitigen Zug (Z1, Z2) in Richtung auf eine Sollzugdifferenz (δZ*) geführt wird.

9. Schlingenspeicher, mittels dessen ein Abschnitt eines Bandes (1) pufferbar ist,
- wobei der Schlingenspeicher einen Speichereingang (2) aufweist, an dem das Band (1) dem Schlingenspeicher zuführbar ist,
- wobei der Schlingenspeicher einen Speicherausgang (3) aufweist, über den das Band (1) von dem Schlingenspeicher abgebbar ist,
- wobei der Schlingenspeicher mindestens eine zwischen dem Speichereingang (2) und dem Speicherausgang (3) angeordnete angetriebene Rolle (6) aufweist,
- wobei der Schlingenspeicher eine eingangsseitige und eine ausgangsseitige Zugmesseinrichtung (9, 10) aufweist, mittels derer ein am Speichereingang (2) im Band (1) herrschender eingangsseitiger Zug (Z1) und ein am Speicherausgang (3) im Bank (1) herrschender ausgangsseitiger Zug (Z2) erfassbar sind,
- wobei der Schlingenspeicher eine Steuereinrichtung (11) aufweist, der der eingangsseitige und der ausgangsseitige Zug (Z1, Z2) zuführbar sind,
- wobei die Steuereinrichtung (11) derart ausgebildet ist, dass von ihr in Abhängigkeit von dem eingangsseitigen Zug (Z1) und dem ausgangsseitigen Zug (Z2) ein Steuersignal (m*, n*) für die mindestens eine angetriebene Rolle (6) ermittelbar und an die mindestens eine angetriebene Rolle (6) ausgebbar ist,
- wobei das im Schlingenspeicher gepufferte Band (1) von der mindestens einen angetriebenen Rolle (6) entsprechend dem steuersignal (m*, n*) beaufschlagbar ist,
- wobei die Steuereinrichtung (11) derart ausgebildet ist, dass das Steuersignal (m*, n*) von ihr derart ermittelbar ist, dass eine Zugdifferenz (δZ) zwischen dem eingangsseitigen und dem ausgangsseitigen Zug (Z1, Z2) in Richtung auf eine Sollzugdifferenz (δZ*) geführt wird.

10. Schlingenspeicher nach Anspruch 9,
**dadurch gekennzeichnet,**
**dass** die Steuereinrichtung (11) derart ausgebildet ist, dass der Betrag der Sollzugdifferenz (δZ*) erheblich kleiner als der eingangsseitigen Zug (Z1) und der ausgangsseitige Zug (Z2) ist.

11. Schlingenspeicher nach Anspruch 10,
**dadurch gekennzeichnet,**
**dass** die Steuereinrichtung (11) derart ausgebildet ist, dass die Sollzugdifferenz (δZ*) den Wert Null aufweist.

12. Schlingenspeicher nach einem der Ansprüche 9, 10 oder 11,
**dadurch gekennzeichnet,**
**dass** zwischen dem Speichereingang (2) und dem Speicherausgang (3) zusätzlich zu der mindestens einen angetriebenen Rolle nicht angetriebene Rollen (4, 5) vorhanden sind und dass die Anzahl der nicht angetriebenen Rollen (4, 5) größer als die Anzahl der angetriebenen Rollen (6) ist.

13. Schlingenspeicher nach Anspruch 12,
**dadurch gekennzeichnet,**
**dass** die Anzahl der angetriebenen Rollen (6) mindestens drei beträgt und dass zwischen je zwei angetriebenen Rollen (6) gleich viele nicht angetriebene Rollen (4, 5) angeordnet sind.

14. Schlingenspeicher nach einem der Ansprüche 9 bis 13,
**dadurch gekennzeichnet,**
**dass** der Schlingenspeicher mehrere sequentiell aufeinander folgende Speicherabschnitte (14) aufweist, dass die Steuereinrichtung (11) derart ausgebildet ist, dass jedem Speicheranschnitt (14) ein eigener Sollfüllgrad vorgebbar ist, und
**dass** jeder Speicherabschnitt (14) derart betreibbar ist, dass ein Istfüllgrad des jeweiligen Speicherabschnitts (14) dem korrespondierenden Sollfüllgrad angenähert wird.

15. Schlingenspeicher nach Anspruch 14,
**dadurch gekennzeichnet,**
**dass** in mindestens zwei der Speicherabschnitte (14) je mindestens eine angetriebene Rolle (6) angeordnet ist, dass die Steuereinrichtung (11) derart ausgebildet ist, dass von ihr für jede angetriebene Rolle (6) in Abhängigkeit von dem eingangsseitigen Zug (Z1) und dem ausgangsseitigen Zug (Z2) ein jeweiliges Steuersignal (m*, n*) ermittelbar und an die jeweilige angetriebene Rolle (6) ausgebbar ist, und dass das im Schlingenspeicher gepufferte Band (1) von jeder angetriebenen Rolle (6) entsprechend dem jeweiligen Steuersignal (m*, n*) beaufschlagbar ist.

## Claims

1. Operating method for a looping pit by means of which a section of a strip (1) can be buffered,
- wherein the strip (1) is supplied to the looping pit at a pit entrance (2) and is emitted from the looping pit at a pit exit (3),
- wherein entrance-side drag (Z1) which occurs in the strip (1) at the pit entrance (2) is detected by means of an entrance-side drag measurement device (9), and exit-side drag (Z2) which occurs in the strip (1) at the pit exit (3) is detected by means of an exit-side drag measurement device (10),
- wherein the entrance-side drag (Z1 and the exit-side drag (Z2) are supplied to a control device (11) ,
- wherein a control signal (m*, n*) is determined by the control device (11) for at least one driven roller (6), which is arranged between the pit entrance (2) and the pit exit (3), as a function of the entrance-side drag (Z1 and the exit-side drag (Z2), and is emitted to the at least one driven roller (6),
- wherein the at least one driven roller (6) acts on the strip (1) which is buffered in the looping pit, corresponding to the control signal (m*, n*),
- wherein the control signal (m*, n*) is determined by the control device (11) such that a drag difference (δZ) between the entrance-side drag (Z1) and the exit-side drag (Z2) is guided in the direction of a nominal drag difference (δZ*).

2. Operating method according to Claim 1,
**characterized in that** the magnitude of the nominal drag difference (δZ*) is considerably less than the entrance-side drag (Z1) and the exit-side drag (Z2).

3. Operating method according to Claim 2,
**characterized in that** the nominal drag difference (δZ*) has the value zero.

4. Operating method according to one of the above Claims,
**characterized in that** non-driven rollers (4, 5) are provided in addition to the at least one driven roller (6) between the pit entrance (2) and the pit exit (3), and **in that** the number of non-driven rollers (4, 5) is greater than the number of driven rollers (6).

5. Operating method according to Claim 4,
**characterized in that** the number of driven rollers (6) is at least three, and **in that** an equal number of non-driven rollers (4, 5) are arranged between each two driven rollers (6).

6. Operating method according to one of the above Claims,
**characterized in that** the looping pit has a plurality of sequentially successive pit sections (14), **in that** a specific nominal filling level is predetermined for each pit section (14), and **in that** each pit section (14) is operated such that an actual filling level of the respective pit section (14) approaches the corresponding nominal filling level.

7. Operating method according to Claim 6,
**characterized in that** at least one driven roller (6) is in each case arranged in at least two of the pit sections (14), **in that** a respective control signal (m*, n*) is determined by the control device (11) for each driven roller (6) as a function of the entrance-side drag (Z1) and the exit-side drag (Z2), and is emitted to the respective driven roller (6), and **in that** each driven roller (6) acts on the strip (1) which is buffered in the looping pit, corresponding to the respective control signal (m*, n*).

8. Data storage medium having a control program (12) which is stored on the data storage medium, wherein the control program (12) results in a control device (11) for a looping pit receiving an entrance-side drag (Z1) and an exit-side drag (Z2), determines a control signal (m*, n*) for at least one driven roller (6) as a function of the entrance-side drag (Z1) and the exit-side drag (Z2), and emits the control signal (m*, n*) to the at least one driven roller (6) if the control program (12) is being run by the control device (11), wherein the control signal (m*, n*) is determined by the control device (11) such that a drag difference (δZ) between the entrance-side drag (Z1) and the exit-side drag (Z2) is guided in the direction of a nominal drag difference (δZ*).

9. Looping pit, by means of which a section of a strip (1) can be buffered,
- wherein Looping pit has a pit entrance (2) at which the strip (1) can be supplied to the looping pit,
- wherein the looping pit has a pit exit (3) via which the strip (1) can be emitted from the looping pit,
- wherein the looping pit has at least one driven roller (6), which is arranged between the pit entrance (2) and the pit exit (3),
- wherein the looping pit has an entrance-side drag measurement device (9) and an exit-side drag measurement device (10), by means of which the entrance-side drag (Z1) which occurs in the strip (1) at the pit entrance (2), and the exit-side drag (Z2) which occurs in the strip (1) at the pit exit (3) can be detected,
- wherein the looping pit has a control device (11) to which the entrance-side drag (Z1) and the exit-side drag (Z2) can be supplied,
- wherein the control device (11) is designed such that a control signal (m*, n*) for the at least one driven roller (6) can be determined by it as a function of the entrance-side drag (Z1) and the exit-side drag (Z2), and can be emitted to the at least one driven roller (6),
- wherein the at least one driven roller (6) acts on the strip (1) which is buffered in the looping pit, corresponding to the control signal (m*, n*),
- wherein the control device (11) is designed such that the control signal (m*, n*) can be determined by it such that a drag difference (δZ) between the entrance-side drag (Z1) and the exit-side drag (Z2) is guided in the direction of a nominal drag difference (δ2*) .

10. Looping pit according to Claim 9,
**characterized in that** the control device (11) is designed such that the magnitude of the nominal drag difference (δZ*) is considerably less than the entrance-side drag (Z1) and the exit-side drag (Z2).

11. Looping pit according to Claim 10,
**characterized in that** the control device (11) is designed such that the nominal drag difference (δZ*) has the value zero.

12. Looping pit according to one of Claims 9, 10 or 11, **characterized in that** non-driven rollers (4, 5) are provided in addition to the at least one driven roller between the pit entrance (2) and the pit exit (3), and **in that** the number of non-driven rollers (4, 5) is greater than the number of driven rollers (6).

13. Looping pit according to Claim 12,
**characterized in that** the number of driven rollers (6) is at least three, and **in that** an equal number of non-driven rollers (4, 5) are arranged between each two driven rollers (6).

14. Looping pit according to one of Claims 9 to 13,
**characterized in that** the looping pit has a plurality of sequentially successive pit sections (14), **in that** the control device (11) is designed such that a specific nominal filling level can be predetermined for each pit section (14), and **in that** each pit section (14) can be operated such that an actual filling level of the respective pit section (14) approaches the corresponding nominal filling level.

15. Looping pit according to Claim 14,
**characterized in that** at least one driven roller (6) is in each case arranged in at least two of the pit sections (14), **in that** the control device (11) is designed such that a respective control signal (m*, n*) can be determined by the control device (11) for each driven roller (6) as a function of the entrance-side drag (Z1) and the exit-side drag (Z2), and can be emitted to the respective driven roller (6), and **in that** each driven roller (6) acts on the strip (1) which is buffered in the looping pit, corresponding to the respective control signal (m*, n*).

## Revendications

1. Procédé pour faire fonctionner une fosse bouclage au moyen de laquelle une partie d'une bande ( 1 ) peut être tamponnée,
- dans lequel on envoie la bande ( 1 ) à la fosse bouclage sur une entrée ( 2 ) de la fosse et on la sort de la fosse bouclage sur une sortie ( 3 ) de la fosse,
- dans lequel au moyen d'un dispositif ( 9 ) de mesure de la traction du côté entrée, on détecte une traction ( Z1 ) du côté entrée régnant dans la bande ( 1 ) à l'entrée ( 2 ) de la fosse et, au moyen d'un dispositif ( 10 ) de mesure de la traction du côté sortie, on détecte une traction ( 22 ) du côté sortie régnant dans la bande ( 1 ) à la sortie ( 3 ) de la fosse,
- dans lequel on envoie la traction ( Z1 ) du côté entrée et la traction ( Z2 ) du côté sortie à un dispositif ( 11 ) de commande,
- dans lequel on détermine par le dispositif ( 11 ) de commande, pour au moins un rouleau ( 16 ) entraîné entre l'entrée ( 2 ) de la fosse et la sortie ( 3 ) de la fosse, un signal ( m*, n* ) de commande en fonction de la traction ( Z1 ) du côté entrée et de la traction ( Z2 ) du côté sortie et on l'envoie au au moins un rouleau ( 6 ) entraîné,
- dans lequel on alimente la bande ( 1 ) tamponné dans la fosse bouclage par le au moins un rouleau ( 6 ) entraîné conformément au signal ( m*, n* ) de commande,
- dans lequel on détermine le signal ( m*, n* ) de commande par le dispositif ( 11 ) de commande de façon à faire tendre une différence ( δZ ) de traction entre la traction ( Z1, Z2 ) du côté entrée et du côté sortie vers une différence ( δZ* ) de traction de consigne.

2. Procédé suivant la revendication 1,
**caractérisé en ce que**
la valeur absolue de la différence ( δZ* ) de traction de consigne est considérablement plus petite que la traction ( Z1 ) du côté entrée et que la traction ( Z2 ) du côté sortie.

3. Procédé suivant la revendication 2,
**caractérisé en ce que**
la différence ( δZ* ) de traction de consigne a la valeur zéro.

4. Procédé suivant l'une des revendications ci-dessus,
**caractérisé en ce que**
il y a entre l'entrée ( 2 ) de la fosse et la sortie ( 3 ) de la fosse, supplémentairement au au moins un rouleau ( 6 ) entraîné, des rouleaux ( 4, 5 ) qui ne sont pas entraînés et **en ce que** le nombre des rouleaux ( 4, 5 ) qui ne sont pas entraînés est plus grand que le nombre des rouleaux ( 6 ) entraînés.

5. Procédé suivant la revendication 4,
**caractérisé en ce que**
le nombre des rouleaux ( 6 ) entraînés est d'au moins trois et **en ce qu'**il est disposé autant de rouleaux ( 4, 5 ) non entraînés entre respectivement deux rouleaux ( 6 ) entraînés.

6. Procédé suivant l'une des revendications ci-dessus,
**caractérisé en ce que**
la fosse bouclage a plusieurs parties ( 14 ) de fosse se succédant séquentiellement, **en ce qu'**on prescrit un degré de remplissage de consigne propre à chaque partie ( 14 ) de fosse et **en ce que** l'on fait fonctionner chaque partie ( 14 ) de fosse de façon à ce qu'un degré de remplissage réel de la partie ( 14 ) respective de fosse tende vers le degré de remplissage de consigne correspondant.

7. Procédé suivant la revendication 6,
**caractérisé en ce que**
l'on dispose respectivement au moins un rouleau ( 6 ) entraîné dans au moins deux des parties ( 14 ) de la fosse, **en ce que** l'on détermine par le dispositif ( 11 ) de commande pour chaque rouleau ( 6 ) entraîné par la traction ( Z1 ) du côté entrée et la traction ( Z2 ) du côté sortie un signal ( m*, n* ) respectif de commande et on l'envoie au rouleau ( 6 ) entraîné respectif et **en ce que** l'on alimente la bande ( 1 ) tamponnée dans la fosse bouclage par chaque rouleau ( 6 ) entraîné conformément au signal ( m*, n* ) de commande respectif.

8. Support de données ayant un programme ( 12 ) de commande mémorisé sur le support de données, le programme ( 12 ) de commande faisant qu'un dispositif ( 11 ) de commande reçoit une traction ( Z1 ) du côté entrée et une traction ( Z2 ) du côté sortie pour une fosse bouclage, détermine un signal ( m*, n* ) de commande en fonction de la traction ( Z1 ) du côté entrée et de la traction ( Z2 ) du côté sortie pour au moins un rouleau ( 6 ) entraîné et envoie le signal ( m*, n* ) de commande au au moins un rouleau ( 6 ) entraîné lorsque le programme ( 12 ) de commande est exécuté par le dispositif ( 11 ) de commande, le signal ( m*, n* ) de commande étant déterminé par le dispositif ( 11 ) de commande de façon à ce qu'une différence ( δZ ) de traction entre la traction ( Z1 ) du côté entrée et la traction ( Z2 ) du côté sortie tende vers une différence ( δZ ) de traction de consigne.

9. Fosse bouclage au moyen de laquelle une partie d'une bande ( 1 ) peut être tamponnée,
- dans laquelle la fosse bouclage a une entrée ( 2 ) de fosse à laquelle la bande ( 1 ) peut être envoyée à la fosse bouclage,
- dans laquelle la fosse bouclage a une sortie ( 3 ) de fosse par laquelle la bande ( 1 ) peut être sortie de la fosse bouclage,
- dans laquelle la fosse bouclage a au moins un rouleau ( 6 ) entraîné disposé entre l'entrée ( 2 ) de la fosse et la sortie ( 3 ) de la fosse,
- dans laquelle la fosse bouclage a un dispositif ( 9 ) de mesure de la traction du côté entrée et un dispositif ( 10 ) de mesure de la traction du côté sortie, au moyen desquels une traction ( Z1 ) du côté entrée régnant dans la bande ( 1 ) à l'entrée ( 2 ) de la fosse et une traction ( Z2 ) du côté sortie régnant dans la bande ( 1 ) à la sortie ( 3 ) de la fosse peuvent être détectées,
- dans laquelle la fosse bouclage a un dispositif ( 11 ) de commande auquel la traction ( Z1 ) du côté entrée et la traction ( Z2 ) du côté sortie peuvent être envoyées,
- dans laquelle le dispositif ( 11 ) de commande est constitué de façon à ce que par lui il puisse être déterminé en fonction de la pression ( Z1 ) du côté entrée et de la pression ( Z2 ) du côté sortie un signal ( m*, n* ) de commande du au moins un rouleau ( 6 ) entraîné, qui peut être envoyé au au moins un rouleau ( 6 ) entraîné,
- dans laquelle la borne ( 1 ) tamponnée dans la fosse bouclage peut être alimentée par le au moins un rouleau ( 6 ) entraîné conformément au signal ( m*, n* ) de commande,
- dans laquelle le dispositif ( 11 ) de commande est constitué de façon à ce que le signal ( m*, n* ) de commande puisse être déterminé par lui de manière à ce qu'une différence ( δZ ) de traction entre la traction ( Z1, Z2 ) du côté entrée et du côté sortie tende vers une différence ( δZ* ) de traction de consigne.

10. Force bouclage suivant la revendication 9,
**caractérisée en ce que**
le dispositif ( 11 ) de commande est constitué de façon à ce que la valeur absolue de la différence ( δZ* ) de traction de consigne soit considérablement plus petite que la traction ( Z1 ) du côté entrée et que la traction ( Z2 ) du côté sortie.

11. Force bouclage suivant la revendication 10,
**caractérisée en ce que**
le dispositif ( 11 ) de commande est constitué de façon à ce que la différence ( δZ* ) de traction de consigne soit nulle.

12. Force bouclage suivant l'une des revendications 9, 10 ou 11,
**caractérisée en ce que**
il y a entre l'entrée ( 2 ) de la fosse et la sortie ( 3 ) de la fosse, supplémentairement au au moins un rouleau ( 6 ) entraîné, des rouleaux ( 4, 5 ) qui ne sont pas entraînés et **en ce que** le nombre des rouleaux ( 4, 5 ) qui ne sont pas entraînés est plus grand que le nombre des rouleaux ( 6 ) entraînés.

13. Force bouclage suivant la revendication 12,
**caractérisée en ce que**
le nombre des rouleaux ( 6 ) entraînés est d'au moins trois et **en ce qu'**il est disposé autant de rouleaux ( 4, 5 ) non entraînés entre respectivement deux rouleaux ( 6 ) entraînés.

14. Force bouclage suivant l'une des revendications 9 à 13,
**caractérisée en ce que**
la fosse bouclage a plusieurs parties ( 14 ) de fosse se succédant séquentiellement, **en ce qu'**on prescrit un degré de remplissage de consigne propre à chaque partie ( 14 ) de fosse et **en ce que** l'on fait fonctionner chaque partie ( 14 ) de fosse de façon à ce qu'un degré de remplissage réel de la partie ( 14 ) respective de fosse tende vers le degré de remplissage de consigne correspondant.

15. Force bouclage suivant la revendication 14,
**caractérisée en ce que**,
dans au moins deux des parties ( 14 ) de la fosse est disposé, respectivement, au moins un rouleau ( 6 ) entraîné, **en ce que** le dispositif ( 11 ) de commande est constitué de façon à ce que par lui puisse être déterminé pour chaque rouleau ( 6 ) entraîné, en fonction de la traction ( Z1 ) du côté entrée et de la traction ( Z2 ) du côté sortie, un signal ( m*, n* ) respectif de commande qui est peut être envoyé au rouleau ( 6 ) entraîné respectif et **en ce que** la bande ( 1 ) tamponnée dans la fosse bouclage peut être alimentée par chaque rouleau ( 6 ) entraîné conformément au signal ( m*, n* ) respectif de commande.
